# EUROPÄISCHE PATENTSCHRIFT

(11) **EP 1 276 085 B1**
(45) Veröffentlichungstag und Bekanntmachung des Hinweises auf die Patenterteilung: **21.05.2003**
(21) Anmeldenummer: 01116930.7
(22) Anmeldetag: 11.07.2001
(51) Int. Cl.: G08G 1/01

(54) **Verfahren zur Bestimmung einer Staukennzahl und zur Ermittlung von Rückstaulängen**
Method for determining a traffic jam index and for determining tailback lengths
Procédé pour déterminer un index d'embouteillage et pour déterminer des longeurs de refoulement

(43) Veröffentlichungstag der Anmeldung: 15.01.2003
(73) Patentinhaber: TransVer GmbH, 80538 München (DE)
(72) Erfinder: Mück, Jürgen, 81539 München (DE)
(74) Vertreter: Grünecker, Kinkeldey, Stockmair & Schwanhäusser Anwaltssozietät

(56) Entgegenhaltungen:
- EP-A- 0 504 638
- DE-A- 3 621 842
- PATENT ABSTRACTS OF JAPAN vol. 016, no. 100 (P-1323), 11. März 1992 (1992-03-11) & JP 03 276399 A (TOSHIBA CORP), 6. Dezember 1991 (1991-12-06)
- PATENT ABSTRACTS OF JAPAN vol. 1998, no. 09, 31. Juli 1998 (1998-07-31) & JP 10 105865 A (AMANO CORP), 24. April 1998 (1998-04-24)
- PATENT ABSTRACTS OF JAPAN vol. 1996, no. 10, 31. Oktober 1996 (1996-10-31) & JP 08 161686 A (SUMITOMO ELECTRIC IND LTD;SUMITOMO DENKO SYST KK), 21. Juni 1996 (1996-06-21)

## Beschreibung

Die vorliegende Erfindung betrifft ein Verfahren zur Bestimmung einer Staukennzahl δ und sich daraus ergebende selbstkalibrierende Verfahren zur Schätzung von Rückstaulängen an Bedienstationen zur Abfertigung einzeln bewegter Einheiten, wie beispielsweise Lichtsignalanlagen oder Schleusen, mit einem davor befindlichen Detektor. Die so ermittelten Größen und daraus ableitbare Kennwerte können zur Steuerung der Lichtsignalanlagen oder Schleusen eingesetzt oder zur Anzeige des Verkehrszustandes in übergeordneten Einrichtungen verwendet werden.

### Stand der Technik

Ein wichtiges Anliegen der Straßenverkehrstechnik ist die Bestimmung von Rückstaulängen an Lichtsignalanlagen, um Informationen über den Verkehrsfluß zu gewinnen. Die Kenntnis der Rückstaulängen kann außerdem zur Steuerung der Signalanlagen dienen (Bernhard Friedrich, *Methoden und Potentiale adaptiver Verfahren für die Lichtsignalsteuerung*, Straßenverkehrstechnik 9/1996). Nach Joos Bernhard, Thomas Riedel, *Erkennung von Stau mit kurzen Schleifendetektoren*, Straßenverkehrstechnik 7/1999, können Stauungen an Lichtsignalanlagen nur zwischen Haltlinie und Detektor erkannt oder errechnet werden. Gleiches gilt auch für Stauungen an beliebigen Bedienstationen zur Abfertigung einzeln bewegter Einheiten mit sich abwechselnden Sperr- und Durchlaßphasen.

Ein wesentlicher Nachteil dieses bekannten Verfahrens besteht darin, keine Staulängen bestimmen zu können, die größer als die Entfernung zwischen Bedienstation und Detektor sind.

Die Aufgabe der Erfindung ist es deshalb, ein Verfahren zur Verfügung zu stellen, mit dem eine Bestimmung der Rückstaulänge an Bedienstationen zur Abfertigung einzeln bewegter Einheiten nicht nur zwischen Bedienstation und Detektor ermöglicht wird, um mit Hilfe dieser Rückstaulänge oder daraus abgeleiteter Kennwerte wie beispielsweise Wartezeiten eine Lichtsignalanlage oder Schleuse zu steuern oder Verkehrszustände in übergeordneten Einrichtungen anzuzeigen.

### Beschreibung der Erfindung

Gelöst wird diese Aufgabe durch ein Verfahren zur Ermittlung einer Staukennzahl δ gemäß Anspruch 1, mit dem auf einfache Weise eine Bestimmung der Rückstaulänge erfolgen kann. Darüber hinaus lassen sich mit dieser Staukennzahl auch andere für die Anlagensteuerung relevante Parameter, wie beispielsweise der Sättigungszeitbedarf, ermitteln. Verfahren zur Bestimmung der Rückstaulänge unter Verwendung der Staukennzahl sind Gegenstand der Ansprüche 4 und 16.

Insbesondere stellt die vorliegende Erfindung ein Verfahren zur Bestimmung einer Staukennzahl δ an Bedienstationen zur Abfertigung einzeln bewegter Einheiten bereit, wobei jede Abfertigungsphase aus einer Sperr- und einer Durchlaßphase besteht und sich vor der Bedienstation ein Detektor befindet, durch Messung der Zeit (Füllzeit) zwischen Sperrbeginn oder einem an den Sperrbeginn gebundenen Zeitpunkt und Dauerbelegung des Detektors und anschließendem Vergleich mit einer Referenzfüllzeit, wobei δ bei Überschreiten der Referenzfüllzeit ein erster Wert und sonst ein zweiter Wert zugeordnet wird.

Als Beginn der Füllzeit kann neben dem Sperrbeginn beispielsweise auch ein an eine Übergangszeit vor Beginn der Sperrphase gekoppelter Zeitpunkt gewählt werden. Bei Lichtsignalen käme als Übergangszeit die Gelbphase in Frage.

Wird die Referenzfüllzeit unterschritten, wird also die Strecke zwischen Bedienstation und Detektor schneller als in der Referenzzeit aufgefüllt, so kann man von einem Stau ausgehen. Andernfalls befinden sich die Einheiten im freien Fluß.

Die Referenzfüllzeit entnimmt man hierbei beispielsweise simulatorischen Tests oder empirischen Untersuchungen. Vorteilhafterweise wird die Referenzfüllzeit in Abhängigkeit von der Geometrie des Zuflußbereichs, beispielsweise von dem Abstand zwischen Detektor und Bedienstation, der Spurbreite etc., und/oder von der Durchlaßzeit der Bedienstation gewählt.

Mit der auf die oben beschriebene Weise ermittelten Staukennzahl δ lassen sich eine Mehrzahl für eine Durchsatzoptimierung oder eine Verkehrszustandsanzeige relevanter Parameter ermitteln.

Ein erstes Verfahren zur Schätzung der Rückstaulänge *L̂*_{*n*} unter Zuhilfenahme der erfindungsgemäß ermittelten Staukennzahl in der *n*-ten Abfertigungsphase beruht auf der Annahme, daß *L̂*_{*n*} als lineare Funktion einer geglätteten Staukennzahl *δ̂*_{*n*}, die aus der Staukennzahl δ_{*n*} unter Berücksichtigung der (*n*-1)-ten geglätteten Staukennzahl *δ̂*_{*n*}₋₁ ermittelt wird, gegeben ist:${\hat{\text{L}}}_{\text{n}} \text{(} {\hat{\text{δ}}}_{\text{n}} \text{)} \text{= m} {\hat{\text{δ}}}_{\text{n}} \text{,}$ wobei *δ̂*_{*n*} nicht mehr nur zwei sondern mehrere Werte annehmen kann. Mit einem vorgegebenen *m* ergibt sich die Rückstaulänge bei gegebenem *δ̂*_{*n*} aus Gleichung (1). Die Staukennzahl wird geglättet, um zu große Sprünge der Staukennzahl von einer Abfertigungsphase zur nächsten zu vermeiden.

Dieses Verfahren zeichnet sich dadurch aus, daß zur Ermittlung der Rückstaulänge keine Geschwindigkeitsmessungen erforderlich sind.

Vorteilhafterweise wird die Steigung in jeder *n*-ten Abfertigungsphase neu angepaßt. Dazu ermittelt man die Verkehrsstärke *q*_{*n*}. Diese ergibt sich beispielsweise aus einer Schätzung oder aus der gemessenen Zahl der Einheiten, die während der *n*-ten Abfertigungsphase den Detektor passieren. Aus der Verkehrsstärke läßt sich errechnen, wieviele Einheiten während der *n*-ten Sperrphase mindestens vor der Bedienstation vorhanden waren; man erhält somit eine untere Schranke *L*$\frac{\text{0}}{\text{n}}$ für die Rückstauiänge. Andererseits ergibt die Rückstaulängenfunktion des vorigen Abfertigungsschrittes *L̂*_{*n*}₋₁(δ̂_{*n*}) = *m*_{*n*}₋₁δ̂_{*n*} mit δ̂_{*n*} und geeignet gewähltem *m*_{*n*}₋₁ eine Schätzung der tatsächlichen Rückstaulänge in der aktuellen Abfertigungsphase. Durch Vergleich von *L*$\frac{\text{0}}{\text{n}}$ und *L̂*_{*n*}₋₁(δ̂_{*n*}) kann man *m*_{*n*} und damit *L̂*_{*n*} kalibrieren.

Die Steigung der (*n* - 1)-ten Abfertigungsphase erhält man vorteilhafterweise durch rekursive Anwendung des gerade beschriebenen Verfahrens mit geeigneten Anfangswerten für δ̂₀ und *m*₀. Dieses Verfahren ist somit selbstkalibrierend.

Bevorzugt glättet man die Staukennzahl, indem man eine Konvexkombination der aktuellen Staukennzahl und der geglätteten Staukennzahl der vorigen Abfertigung bildet:${\hat{\text{δ}}}_{\text{n}} {\text{= αδ}}_{\text{n}} \text{+ (1 - α)} {\hat{\text{δ}}}_{\text{n}} {\text{}}_{\text{-1}} \text{, α} \text{∈} \text{[0,1].}$

Die Verkehrsstärke *q*_{*n*} wird vorzugsweise mit dem vor der Bedienstation befindlichen Detektor gemessen.

In einer vorteilhaften Ausführung ist die untere Schranke der Staulänge *L*$\frac{\text{0}}{\text{n}}$ als lineare Funktion von *q*_{*n*} gegeben, da bereits diese einfache Form eine gute Näherung darstellt. Vorzugsweise hängt die Steigung dieser Geraden von der Zeit ab, in der der Detektor während eines Abschnitts der Abfertigungsphase dauerbelegt ist. Berücksichtigt man diese Abhängigkeit, verbessert sich die Übereinstimmung mit den Realdaten.

Es ist von Vorteil, die Steigung *m*_{*n*} im *n*-ten Schritt nur dann zu verändern, wenn entweder δ_{*n*} den zweiten Wert angenommen hat und *L*$\frac{\text{0}}{\text{n}}$ > *L̂*_{*n*}₋₁(*δ̂*_{*n*}) = *m*_{*n*}₋₁*δ̂*_{*n*} oder wenn δ_{*n*} den ersten Wert angenommen hat und *L*$\frac{\text{0}}{\text{n}}$ < *L̂*_{*n*-1}(*δ̂*_{*n*}) = *m*_{*n*}₋₁*δ̂*ₙ. Im ersten Fall zeigt einerseits δ_{*n*} einen Stau an in einer Entfernung von mindestens *L*$\frac{\text{0}}{\text{n}}$ von der Bedienstation, andererseits liegt die Schätzung der Staulänge *L̂*_{*n*}₋₁(*δ̂*_{*n*}) unter *L*$\frac{\text{0}}{\text{n}}$. Im zweiten Fall weist zwar δ_{*n*} auf keinen Stau der Länge *L*$\frac{\text{0}}{\text{n}}$ hin, nach der Schätzung *L̂*_{*n*}₋₁(*δ̂*_{*n*}) dagegen ist der Stau sogar noch länger als *L*$\frac{\text{0}}{\text{n}}$. In beiden Fällen ist daher eine Kalibrierung der Steigung *m*_{*n*} angebracht. Falls sich dagegen der Wert der Staukennzahl und die geschätzte Staulänge nicht widersprechen, wird die Steigung beibehalten: *m*_{*n*} = *m*_{*n-1*}.

Man kann zur Anpassung der Steigung *m*_{*n*} eine geglättete Staulänge *L'*_{*n*} verwenden, die sich als Kombination aus *L*$\frac{\text{0}}{\text{n}}$ und *L̂*_{*n*}-1(*δ̂*ₙ) ergibt:${\text{L'}}_{\text{n}} {\text{= βL}}_{\text{n}}^{\text{0}} \text{(} {\text{q}}_{\text{n}} \text{)+(1-β)} {\hat{\text{L}}}_{\text{n}} {\text{}}_{\text{-1}} \text{(} {\hat{\text{δ}}}_{\text{n}} \text{),} \text{β >} \text{0.}$

Die nach dem oben beschriebenen erfindungsgemäßen Verfahren ermittelte Staukennzahl δ kann auch zur Bestimmung des Sättigungszeitbedarfs verwendet werden; hierbei handelt es sich um den durchschnittlichen Zeitbedarfswert einer Einheit bei gesättigtem (nicht mehr freiem) Fluß während der Durchlaßphase. Der Sättigungszeitbedarf ist einerseits ein Maß für die Leistungsfähigkeit der Bedienstation. Andererseits kann er auch zur Rückstaulängenschätzung mittels eines Warteschlangenmodells dienen.

Zur Bestimmung des Sättigungszeitbedarfs *t*$\frac{\text{B}}{\text{n}}$ im *n*-ten Abfertigungsschritt wird als erstes die Staukennzahl δ mit dem erfindungsgemäßen Verfahren ermittelt und die Verkehrsstärke *q*_{*n*} gemessen oder geschätzt. Der Sättigungszeitbedarf kann dann, unter Verwendung einer geeigneten Anfangsbedingung für *t*$\frac{\text{B}}{\text{0}}$, über berechnet werden, wobei *t*$\frac{\text{g}}{\text{n}}$ die Durchlaßzeit im n-ten Abfertigungsschritt bezeichnet.

Um zu große Änderungen des Sättigungszeitbedarfs von einem Abfertigungsschritt zum nächsten zu vermeiden, läßt man vorzugsweise in jedem Schritt nur eine vorgegebene, maximale Änderung Δ*t*$\frac{\text{B}}{\text{max}}$ > 0 des Sättigungszeitbedarfs zu. Falls also das aus Gleichung (4) gewonnene *t*$\frac{\text{B}}{\text{n}}$ eine der Ungleichungen$\text{Δ} {\text{t}}^{\text{B}} \text{:=} {\text{t}}_{\text{n}}^{\text{B}} \text{-} {\text{t}}_{\text{n} \text{-1}}^{\text{B}} \text{> Δ} {\text{t}}_{\text{max}}^{\text{B}} \text{oder} {\text{Δt}}^{\text{B}} \text{< -Δ} {\text{t}}_{\text{max}}^{\text{B}}$ erfüllt, so wird vorteilhafterweise ein modifizierter Sättigungszeitbedarf *t̂*$\frac{\text{B}}{\text{n}}$ mit${\hat{\text{t}}}_{\text{n}}^{\text{B}} {\text{= t}}_{\text{n} \text{-1}}^{\text{B}} \text{+ Δ} {\text{t}}_{\text{max}}^{\text{B}} \text{oder} {\hat{\text{t}}}_{\text{n}}^{\text{B}} \text{=} {\text{t}}_{\text{n} \text{-1}}^{\text{B}} \text{-} {\text{Δ}}_{\text{max}}^{\text{B}}$ berechnet.

Es ist von Vorteil, die Verkehrsstärke *q*_{*n*} mit dem vor der Bedienstation befindlichen Detektor zu messen.

Alternativ zu dem oben beschriebenen erfindungsgemäßen Verfahren läßt sich die Rückstaulänge mit Hilfe eines Warteschlangenmodells ermitteln, das als zu kalibrierenden Parameter einen modelleigenen Sättigungszeitbedarf τ$\frac{\text{B}}{\text{n}}$ mit einem geeignet gewählten Anfangswert enthält. Ein derartiges Verfahren kann in jedem *n*-ten Abfertigungsvorgang aus folgenden Schritten bestehen:

Zunächst wird der tatsächliche Sättigungszeitbedarf *t*$\frac{\text{B}}{\text{n}}$ gemäß dem oben beschriebenen erfindungsgemäßen Verfahren bestimmt. Tritt eine Änderung gegenüber dem Sättigungsbedarfswert der letzten Abfertigungsphase um *Δt*^{*B*} ein, wird der modelleigene Sättigungsbedarfswert τ$\frac{\text{B}}{\text{n}}$ mit${\text{τ}}_{\text{n}}^{\text{B}} {\text{= τ}}_{\text{n} \text{-1}}^{\text{B}} \text{+} {\text{c}}_{\text{d}} \text{Δ} {\text{t}}^{\text{B}}$ angepaßt, wobei *c*_{*d*} eine geeignet gewählte Dämpfungskonstante bezeichnet. Insbesondere wird der modelleigene Sättigungsbedarfswert mit${\text{τ}}_{\text{n}}^{\text{B}} {\text{= τ}}_{\text{n} \text{-1}}^{\text{B}} \text{+} {\text{c}}_{\text{d}} \text{sng(Δ} {\text{t}}^{\text{B}} \text{)min{|Δ} {\text{t}}^{\text{B}} \text{|,Δ} {\text{t}}_{\text{max}}^{\text{B}} \text{}}$ angepaßt, falls für den tatsächlichen Sättigungsbedarfswert nur eine maximale Änderung von Δ*t*$\frac{\text{B}}{\text{max}}$ zugelassen wird, wobei sgn(Δ*t*^{*B*}) das Vorzeichen von *Δt*^{*B*} bezeichnet. Aus der Verkehrsstärke errechnet man eine untere Schranke für die Staulänge *L*$\frac{\text{0}}{\text{n}}$. Mit diesen Größen berechnet man mit Hilfe eines Warteschlangenmodells eine erste Schätzung der Rückstaulänge *L"*_{*n*}. Anschließend werden *L"*_{*n*} und *L*$\frac{\text{0}}{\text{n}}$, analog zu obigem Verfahren zur Rückstaulängenschätzung, verglichen. Falls *L"*_{*n*} > *L*$\frac{\text{0}}{\text{n}}$ und δ_{*n*} den ersten Wert angenommen hat oder falls *L*$\frac{\text{"}}{\text{n}}$ < *L*$\frac{\text{0}}{\text{n}}$ und δ_{*n*} den zweiten Wert angenommen hat, ist der modelleigene Sättigungszeitbedarf zu modifizieren. Mit dem kalibrierten Modellsättigungszeitbedarf wird dann mit dem Warteschlangenmodell eine kalibrierte Schätzung der Rückstaulänge berechnet.

Dieses Verfahren zeichnet sich dadurch aus, daß zur Ermittlung der Rückstaulänge keine Geschwindigkeitsmessungen erforderlich sind.

Weiterhin können vorteilhafterweise Störungen im Abfluß berücksichtigt und im Warteschlangenmodell eine entsprechend modifizierte Verkehrsstärke verwendet werden.

In einer günstigen Ausführung der Störungskompensation wird *q*_{*n*} nur dann modifiziert, wenn es kleiner als der zweitgrößte Wert max_{10,2}(*q*) der letzten zehn *q*-Werte ist. In diesem Fall wählt man zur Berechnung der Störungskompensation ein Zeitintervall während der Abfertigungsphase und zählt vorbestimmte, kürzere Zeitintervalle, beispielsweise die vollen Sekunden, in denen der Detektor in dem gesamten Intervall dauerbelegt ist. Das gesamte Intervall beginnt vorzugsweise einige Sekunden nach Beginn der Durchlaßphase und endet einige Sekunden nach Ende der Durchlaßphase. Dividiert man die so erhaltene Zahl durch die Länge des gesamten Intervalls, erhält man den Belegungsgrad *b* ∈ [0,1] des Detektors. Unterschreitet *b* eine untere Schranke *u*, wird einer Störungskennzahl s der Wert 0 zugeordnet. Überschreitet *b* eine obere Schranke o, wird s der Wert 1 zugeordnet. Ist *u* ≤ b ≤ *o*, ergibt sich *s* als$\text{s} \text{=} \frac{\text{b-u}}{\text{o-u}} \text{.}$

Als modifizierte Verkehrsstärke *q*$\frac{\text{'}}{\text{n}}$ nimmt man dann wobei *p*ₖₒₘₚ eine Konstante ist, mit der die Stärke der Störungskompensation eingestellt werden kann.

Die Kalibrierung des modelleigenen Sättigungszeitbedarfs erfolgt vorteilhafterweise mit einem an einen klassischen PID-Regler (Proportional-Integral-Differential-Regler) angelehnten Rückkopplungsverfahren. Dazu soll δ_{*n*} als erstem Wert (falls kein Stau) -1 und als zweitem Wert (falls Stau) 1 zugeordnet werden. Die Kalibrierung verwendet zwei Variable: (entspricht einem Sägezahn-Integrierglied) und (entspricht einem Differenzierglied). Falls δ_{*n*}*L*$\frac{\text{"}}{\text{n}}$ ≥ *δ*_{*n*}*L*$\frac{\text{0}}{\text{n}}$ ist und der Sättigungszeitbedarf wird nicht verändert. Andernfalls definiert man die Hilfsvariable$\text{A =} \frac{{\text{t}}_{\text{n}}^{\text{B}}}{{\text{t}}_{\text{n}}^{\text{g}}} \text{(} {\text{L}}_{\text{n}}^{\text{"}} {\text{- L}}_{\text{n}}^{\text{0}} \text{).}$

Um eine Überkorrektur des Sättigungszeitbedarfs zu vermeiden, kann man$\text{A} \text{' = sgn(} \text{A} \text{) min{|} \text{A} \text{|,1}}$ definieren, wobei sgn(*A*) das Vorzeichen von *A* bezeichnet. Man wählt nun und wobei *t*_{*d*} eine geeignet zu wählende Konstante ist. Daraus ergibt sich dann der kalibrierte Sättigungszeitbedarf für das Warteschlangenmodell. wobei *p*_{*p*}, *p*_{*i*} und *p*_{*d*} die Parameter des Reglers bezeichnen.

Es ist von Vorteil, die berechnete Rückstaulänge zu glätten, indem man eine Konvexkombination aus *L*$\frac{\text{0}}{\text{n}}$ und *L*$\frac{\text{"}}{\text{n}}$ bildet:${\text{L}}_{\text{n}} \text{= γ} {\text{L}}_{\text{n}}^{\text{0}} \text{+(1-γ)} {\text{L}}_{\text{n}}^{\text{"}} \text{, γ ∈ [0,1].}$

Damit wird eine Überkorrektur der Rückstaulänge vermieden.

Im folgenden werden zwei erfindungagemäße Verfahren zur Ermittlung der Rückstaulängenschätzung unter Zuhilfenahme des erfindungsgemäßen Verfahrens zur Ermittlung der Staukennzahl unter Bezugnahme auf die Zeichnung beschrieben. In der Zeichnung zeigen:
- **Figur 1**: die berechnete Steigung *m*_{*n*} der Rückstaulängenfunktion in Abhängigkeit der Zeit aus Verfahren 1,
- **Figur 2**: den geschätzten Rückstau (in Fahrzeugen) in Abhängigkeit des explizit gemessenen, geglätteten Rückstaus aus Verfahren 1,
- **Figur 3**: die Schätzung des Zeitbedarfswerts *t*$\frac{\text{B}}{\text{n}}$ in Abhängigkeit der Zeit aus Verfahren 2.

### Verfahren 1

Die Anwendung des Verfahrens zur Rückstaulängenschätzung und seine Verifizierung wird an einer Zufahrt einer hochbelasteten Lichtsignalanlage (stadteinwärts Landsberger/Trappentreustraße, München) mit stark schwankenden Grünzeiten (Durchlaßzeiten) dargestellt.

Der Detektor befindet sich 30 m oder ca. 5 Fahrzeuge von der Haltlinie entfernt. Als Referenzfüllzeit werden für diese Entfernung 22 Sekunden genommen.

Bei Überschreiten der Referenzfüllzeit wird δ der Wert 0 und sonst der Wert 1 zugeordnet. Die Staukennzahl wird geglättet, indem δ̂_{*n*} = αδ_{*n*} + (1 - α)δ̂_{*n*}₋₁, wobei α typischerweise zwischen 0.05 und 0.2 liegt und δ₀ = δ̂₀ = 0.

Die untere Schranke berechnet sich über${\text{L}}_{\text{n}}^{\text{0}} \text{=} {\text{q}}_{\text{n}} \sqrt{{\text{1-min(γ}}_{\text{1}} {\text{,bγ}}_{\text{2}} \text{)}} \text{+} {\text{α}}_{\text{1}} {\text{γ}}_{\text{i}} \text{≥ 0,}$ wobei *a*₁ die Fahrzeuge zwischen Detektor und Haltlinie berücksichtigt und daher den Wert *a*₁ = 5 annimmt. In diesem Ausführungsbeispiel werden γ₁ = 0.9 und γ₂ = 1.2 gewählt. Der Belegungsgrad *b* des Detektors ergibt sich, indem man zwischen 5 s nach Durchlaßbeginn und 15 s nach Durchlaßende die vollen Sekunden zählt, in denen der Detektor dauerbelegt ist und anschließend durch die Gesamtlänge dieses Zeitintervalls teilt; somit ist immer *b* ∈ [0,1].

Die Steigung *m*_{*n*} wird in diesem Beispiel als *m*_{*n*} *= m*$\frac{\text{'}}{\text{n}}$/*m*$\frac{\text{"}}{\text{n}}$ geschrieben, wobei m$\frac{\text{'}}{\text{0}}$ = 10 und *m*$\frac{\text{"}}{\text{0}}$ = 0.5 geeignete Anfangswerte bilden. Die Modifizierung der Steigung erfolgt über einen geglätteten Wert *L*$\frac{\text{'}}{\text{n}}$ = *βL*$\frac{\text{0}}{\text{n}}$(*q*_{*n*}) + (1 - *β*)*L̂*_{*n*}₋₁(δ̂_{*n*}) mit β = 0.7. Es ist und wobei

Geeignete Werte für eine schnelle, aber stabile Schätzung sind *k*₀ = 10 und *K* = 1000.

Figur 1 zeigt die Kalibrierung der Steigung *m*_{*n*}. Der willkürlich vorgegebene Wert von ca. 20 steigt am ersten Tag auf den Wert an, der der Verkehrscharakteristik der Spur entspricht. Anschließend finden nur noch leichte Anpassungsvorgänge statt. Das Regelverhalten ist stabil und robust.

In Figur 2 sieht man den Vergleich von der geschätzten, geglätteten Rüchstaulänge mit manuell erhobenen, leicht geglätteten Rückstaulängenwerten. Der gemessene Rückstau *L*$\frac{\text{real}}{\text{n}}$ wurde mit${\hat{\text{L}}}_{\text{n}}^{\text{real}} \text{= 0.3} {\text{L}}_{\text{n}}^{\text{reaL}} \text{+ 0.7} {\hat{\text{L}}}_{\text{n} \text{-1}}^{\text{real}}$ geglättet. Ein quadrierter Korrelationskoeffizient von *R*² *=* 0.7748 weist auf einen guten Zusammenhang zwischen geschätzter und realer Rückstaulänge hin.

### Verfahren 2

Als Anwendung des Verfahrens wird die Bestimmung der Rückstaulänge an der in obigem Beispiel genannten Zufahrt einer Lichtsignalanlage mit Hilfe eines Warteschlangenmodells beschrieben.

Zur Berechnung des Sättigungszeitbedarfs wird eine maximale Änderung von Δ*t*$\frac{\text{B}}{\text{max}}$= 0.02 zugelassen. Die Änderung wird für die Verwendung im Warteschlangenmodell zusätzlich mit dem Faktor *c*_{*d*} = 0.9 gedämpft.

Figur 3 zeigt die Ermittlung des Zeitbedarfswerts *t*$\frac{\text{B}}{\text{n}}$ in Abhängigkeit der Zeit bei einem Anfangswert von *t*$\frac{\text{B}}{\text{0}}$ = 2*s*. Erkennbar ist, daß neben dem Einschwingvorgang innerhalb der beiden Werktage mehrmals Schwankungen von *t*$\frac{\text{B}}{\text{n}}$ auftreten. Diese Schwankungen erklären sich unter anderem mit veränderlichen Verkehrszusammensetzungen und tageszeitabhängigem Fahrverhalten der Verkehrsteilnehmer.

Störungen im Abfluß werden über den aus obigem Beispiel bekannten Belegungsgrad kompensiert. Die Störungskennzahl s ergibt sich aus Gleichung (9), wobei für die Schranken *u* = 0.2 und *o* = 1.1 eingesetzt wird. Durch diese Wahl wird garantiert, daß *s* immer kleiner als 1 bleibt.

Das makroskopische Warteschlangenmodell wird in diesem Beispiel R. M. Kimber und E. M. Hollis, *Traffic queues and delays at road junctions*, TRRL Laboratory Report 909, Berkshire, 1979, entnommen. Die Modellgleichung für die Rückstaulänge *L* lautet$\text{L =} \frac{\text{1}}{\text{2}} \text{(} \sqrt{{\text{A}}^{\text{2}} \text{+ B}} \text{- A} \text{)}$ mit und wobei *C* = 0.6 die statistischen Schwankungen beim Abfluß charakterisiert.

Geeignete Parameter für die Kalibrierung des Sättigungszeitbedarfs analog zu einem PID-Regler sind *p*_{*d*} *= 0.003, p*_{*i*} = 0.01, *p*_{*d*} *=* 0.01 und *t*_{*d*} = 1.2.

Die Glättung der Rückstaulängenschätzung erfolgt mit γ = 0.6.

## Patentansprüche

1. Verfahren zur Bestimmung einer Staukennzahl δ an Bedienstationen zur Abfertigung einzeln bewegter Einheiten mit sich abwechselnden Sperr- und Durchlaßphasen und mit vor der jeweiligen Bedienstation befindlichem Detektor durch Messung der Füllzeit zwischen Sperrbeginn oder einem an den Sperrbeginn gebundenen Zeitpunkt und Dauerbelegung des Detektors und anschließendem Vergleich mit einer Referenzfüllzeit, in welchem der Staukennzahl δ bei Überschreiten der Referenzfüllzeit ein erster Wert und bei Nichtüberschreitung der Referenzfüllzeit ein zweiter Wert zugeordnet wird.

2. Verfahren nach Anspruch 1, in welchem die Referenzfüllzeit in Abhängigkeit von der Geometrie des Zuflußbereichs der Bedienstation gewählt wird.

3. Verfahren nach einem der vorherigen Ansprüche, in welchem die Referenzfüllzeit in Abhängigkeit von der Durchlaßzeit gewählt wird.

4. Verfahren zur Ermittlung der Rückstaulänge *L̂*_{*n*} in der *n*-ten Abfertigungsphase durch
(a) Bestimmung der *n*-ten Staukennzahl δ_{*n*} nach Anspruch 1,
(b) Berechnung einer geglätteten Staukennzahl *δ̂*_{*n*} unter Verwendung der (*n*-1)-ten geglätteten Staukennzahl *δ̂*_{*n*-1},
(c) Ermittlung der Rückstaulänge *L̂*_{*n*}(*δ̂*_{*n*}) = *mδ̂*_{*n*} mit geeignet vorgegebener Steigung *m*.

5. Verfahren nach Anspruch 4, wobei die Steigung *m*_{*n*} in der *n*-ten Abfertigungsphase ermittelt wird durch
(a) Ermittlung der Verkehrsstärke *q*_{*n*},
(b) Berechnung einer unteren Schranke *L*$\frac{\text{0}}{\text{n}}$ für die Staulänge in Abhängigkeit von *q*_{*n*},
(c) Ermittlung der Steigung *m*_{*n*} durch Vergleich von *L*$\frac{\text{0}}{\text{n}}$ mit *L̂*_{*n*}₋₁(*δ̂*_{*n*}) mit geeignet vorgegebener Steigung *m*_{*n*}₋₁.

6. Verfahren nach Anspruch 5, in welchem die Steigung *m*_{*n*}₋₁ durch rekursive Anwendung des Verfahrens nach Anspruch 5 mit geeigneten Anfangsbedingungen für *m*₀ und *δ̂*₀ ermittelt wird.

7. Verfahren nach einem der Ansprüche 4-6, in welchem die geglättete Staukennzahl *δ̂*_{*n*} als konvexe Kombination von δ_{*n*} und *δ̂*_{*n*-1} gemäß *δ̂*_{*n*} *=* αδ_{*n*} + (1 - α)*δ̂*_{*n*-1}, α ∈ [0,1], berechnet wird.

8. Verfahren nach einem der Ansprüche 5-7, in welchem die Verkehrsstärke *q*_{*n*} mit dem vor der Bedienstation befindlichen Detektor gemessen wird.

9. Verfahren nach einem der Ansprüche 5-8, in welchem die untere Schranke *L*$\frac{\text{0}}{\text{n}}$ der Staulänge als lineare Funktion von *q*_{*n*} vorgegeben wird.

10. Verfahren nach Anspruch 9, in welchem die Steigung von *L*$\frac{\text{0}}{\text{n}}$ (*q*_{*n*}) in Abhängigkeit von der Zeit, in welcher der Detektor während eines Abschnitts der Abfertigungsphase dauerbelegt ist, vorgegeben wird.

11. Verfahren nach einem der Ansprüche 5-10, in welchem die Steigung *m*_{*n*} gegenüber *m*_{*n*}₋₁ verändert wird, falls δ_{*n*} der zweite Wert zugeordnet wird und *L*$\frac{\text{0}}{\text{n}}$ > *L̂*_{*n*}₋₁(δ̂_{*n*}) = *m*_{*n*}₋₁ δ̂_{*n*} oder falls δ der erste Wert zugeordnet wird und *L*$\frac{\text{0}}{\text{n}}$ < *L̂*_{*n*}₋₁ (δ̂_{*n*}) = *m*_{*n*}₋₁δ̂_{*n*}, und andernfalls *m*_{*n*} *= m*_{*n*}₋₁ *gesetzt wird.*

12. Verfahren nach einem der Ansprüche 5-11, in welchem die Anpassung der Steigung *m*_{*n*} über einen geglätteten Wert *L*$\frac{\text{'}}{\text{n}}$ = βL$\frac{\text{0}}{\text{n}}$ (*q*_{*n*}) + (1-β)*L̂*_{*n*-1}(*δ̂*_{*n*}) mit β > 0 erfolgt.

13. Verfahren zur Ermittlung des Sättigungszeitbedarfs *t*$\frac{\text{B}}{\text{n}}$, derdem durchschnittlichen Zeitbedarf einer Einheit bei gesättigtem Fluß während der Durchlaßphase entspricht, durch
(a) Bestimmung der Staukennzahl nach einem der Ansprüche 1-3,
(b) Ermittlung der Verkehrsstärke *q*_{*n*},
(c) Bestimmung des Sättigungszeitbedarfs *t*$\frac{\text{B}}{\text{n}}$ unter Verwendung der Durchlaßzeit *t*$\frac{\text{g}}{\text{n}}$ und einer geeigneten Anfangsbedingung für *t*$\frac{\text{B}}{\text{0}}$ gemäß

14. Verfahren nach Anspruch 13, in welchem der Sättigungszeitbedarf *t*$\frac{\text{B}}{\text{n}}$ in jeder n-ten Abfertigungsphase um höchstens einen vorgegebenen, maximalen Betrag im Vergleich zum Sättigungszeitbedarf der (*n* - 1)-ten Abfertigungsphase verändert wird.

15. Verfahren nach Anspruch 13 oder 14, in welchem die Verkehrsstärke *q*_{*n*} mit dem vor der Bedienstation befindlichen Detektor gemessen wird.

16. Verfahren zur Ermittlung der Rückstaulänge *L*$\frac{\text{'}}{\text{n}}$ durch
(a) Bestimmung des Sättigungszeitbedarfs *t*$\frac{\text{B}}{\text{n}}$ nach einem der Ansprüche 13-15,
(b) Bestimmung des modelleigenen Sättigungszeitbedarfs *τ*$\frac{\text{B}}{\text{n}}$ gemäß τ$\frac{\text{B}}{\text{n}}$ = τ$\frac{\text{B}}{\text{n} \text{-1}}$ + *c*_{*d*}(*t*$\frac{\text{B}}{\text{n}}$ - *t*$\frac{\text{B}}{\text{n} \text{-1}}$) unter Verwendung des (*n*-1)-ten Modellsättigungszeitbedarfs *τ*$\frac{\text{B}}{\text{n} \text{-1}}$ und mit geeignet gewähltem *c*_{*d*},
(c) Berechnung einer unteren Schranke der Staulänge *L*$\frac{\text{0}}{\text{n}}$ in Abhängigkeit von *q*_{*n*},
(d) Berechnung einer Rückstaulängenschätzung mit einem Warteschlangenmodell unter Verwendung des modelleigenen Sättigungszeitbedarfs,
(e) Kalibrierung des modelleigenen Sättigungszeitbedarfs durch Vergleich der Rückstaulängenschätzung mit der unteren Schranke *L*$\frac{\text{0}}{\text{n}}$,
(f) Berechnung der Rückstaulänge *L*$\frac{\text{"}}{\text{n}}$ mit einem Warteschlangenmodell unter Verwendung des kalibrierten modelleigenen Sättigungszeitbedarfs.

17. Verfahren nach Anspruch 16, in welchem die Rückstaulängenberechnung mit einer modifizierten Verkehrsstärke erfolgt, bei der Störungen im Abfluß berücksichtigt werden.

18. Verfahren nach Anspruch 17, in welchem die Störungskompensation berechnet wird, indem in einem Zeitintervall während der Abfertigungsphase vorbestimmte Zeitintervalle, insbesondere die vollen Sekunden, gezählt werden, in denen der Detektor dauerbelegt ist.

19. Verfahren nach einem der Ansprüche 16-18, in welchem die Kalibrierung des modelleigenen Sättigungszeitbedarfs mit einem an einen klassischen PID-Regler angelehnten Verfahren vorgenommen wird.

20. Verfahren nach einem der Ansprüche 16-19, in welchem die Rückstaulängenschätzung geglättet wird, indem eine Konvexkombination aus *L*$\frac{\text{0}}{\text{n}}$ und *L*$\frac{\text{"}}{\text{n}}$ gemäß *L*_{*n*} *= γL*$\frac{\text{0}}{\text{n}}$ + (1 - *γ*)*L*$\frac{\text{"}}{\text{n}}$ , *γ ∈* [0,1] gebildet wird.

## Claims

1. Method of determining a tailback characteristic factor δ at operating stations for despatching individually moving units having alternating barrier and release phases and having a detector upstream of the respective operating station by measuring the filling time between the barrier start or a time instant tied to the barrier start and continuous occupancy of the detector and subsequent comparison with a reference filling time, in which method a first value is assigned to the tailback characteristic factor δ if the reference filling time is exceeded and a second value is assigned if the reference filling time is not exceeded.

2. Method according to Claim 1, in which the reference filling time is chosen as a function of the geometry of the inflow region of the operating station.

3. Method according to one of the preceding claims,in which the reference filling time is chosen as a function of the release time.

4. Method of determining the tailback length *L̂*_{*n*} in the nth despatch phase by
(a) determining the nth tailback characteristic factor δ_{*n*} according to Claim 1,
(b) calculating a smoothed tailback characteristic factor *δ̂*ₙ using the (*n*-1)th smoothed tailback characteristic factor *δ̂*_{*n-1*},
(c) determining the tailback length *L̂*_{*n*}(*δ̂*_{*n*}) *= mδ̂*_{*n*} with suitably predetermined slope *m*.

5. Method according to Claim 4, wherein the slope *m*_{*n*} is determined in the nth despatch phase by
(a) determining the traffic level *q*_{*n*},
(b) calculating a lower limit *L*_{*n*}⁰ for the tailback length as a function of *q*_{*n*},
(c) determining the slope *m*_{*n*} by comparison of *L*_{*n*}⁰ with *L̂*_{*n*}₋₁(*δ̂*_{*n*}) with a suitably predetermined slope *m*_{*n*}₋₁.

6. Method according to Claim 5, in which the slope *m*_{*n*}₋₁ is determined by recursive application of the method according to Claim 5 with suitable starting conditions for *m*₀ and *δ̂*₀.

7. Method according to one of Claims 4-6 , in which the smoothed tailback characteristic factor *δ̂*_{*n*} is calculated as a convex combination of δₙ and *δ̂*_{*n*}₋₁ in accordance with *δ̂*ₙ = αδ_{*n*} *+ (*1-*α) δ̂*_{*n-1*}, α ∈ [0,1].

8. Method according to one of Claims 5-7, in which the traffic level *q*_{*n*} is measured with a detector situated upstream of the operating station.

9. Method according to one of Claims 5-8, in which the lower limit *L*$\frac{\text{0}}{\text{n}}$ of the tailback length is predetermined as a linear function of *q*_{*n*}.

10. Method according to Claim 9, in which the slope *L*_{*n*}⁰ *(q*_{*n*}*)* is predetermined as a function of the time, in which the detector is continuously occupied during a portion of the despatch phase.

11. Method according to one of Claims 5-10, in which the slope *m*_{*n*} is altered with respect to *m*_{*n-1*} if the second value is assigned to δₙ and *L*_{*n*}⁰ > *L̂*ₙ₋₁(*δ̂*ₙ)=mₙ₋₁δ̂ₙ or if the first value is assigned to *δ*_{*n*} and *L*_{*n*}⁰ < *L̂*_{*n*}₋₁(*δ̂*_{*n*}) = *m*_{*n*}₋₁*δ̂*_{*n*} and otherwise *m*_{*n*} =*m*_{*n*}₋₁ is set.

12. Method according to one of Claims 5-11, in which the slope *m*_{*n*} is adapted by means of a smoothed value *L*_{*n*}*'* = β*L*$\frac{\text{0}}{\text{n}}$ (*q*_{*n*}) + (1 - β) L̂ₙ₋₁ (*δ̂*ₙ) where β > 0.

13. Method of determining the saturation time requirement *t*_{*n*}^{*B*}, which corresponds to the average time requirement of a unit with saturated flow during the release phase, by
(a) determining the tailback characteristic factor according to one of Claims 1-3,
(b) determining the traffic level *q*_{*n*},
(c) determining the saturation time requirement *t*_{*n*}^{*B*} using the release time *t*_{*n*}^{*g*} and a suitable starting condition for *t*₀^{*B*} in accordance with if δₙ = δ_{*n*-1} is equal to the second value, otherwise.

14. Method according to Claim 13, in which the saturation time requirement *t*$\frac{\text{B}}{\text{n}}$ is altered in each *n*th despatch phase by not more than a predetermined maximum value compared with the saturation time requirement of the (*n-1*)th despatch phase.

15. Method according to Claim 13 or 14, in which the traffic level *q*_{*n*} is measured with the detector upstream of the operating station.

16. Method of determining the tailback length *L"*_{*n*} by
(a) determining the saturation time requirement *t*^{*B*}_{*n*} according to one of Claims 13-15,
(b) determining the inherent model saturation time requirement τ^{*B*}_{*n*} in accordance with τ_{*n*}^{*B*} = τ^{*B*}_{*n-1*} *+ c*_{*d*}(*t*^{*B*}_{*n*} - *t*^{*B*}_{*n*-1} using the (*n*-1)th model saturation time requirement τ^{*B*}_{*n*-1} and with a suitably chosen *c*_{*d*},
(c) calculating a lower limit of the tailback length *L*⁰_{*n*} as a function of *q*_{*n*},
(d) calculating a tailback length estimation with a queue model using the inherent model saturation time requirement,
(e) calibrating the inherent model saturation requirement by comparing the tailback length estimation with the lower limit *L*_{*n*}⁰,
(f) calculating the tailback length *L*_{*n*}" with a queuing model using the calibrated inherent model saturation time requirement.

17. Method according to Claim 16, in which the tailback length calculation is made with a modified traffic level that takes account of faults in the outflow.

18. Method according to Claim 17, in which the flow compensation is calculated by counting in a time interval during the despatch phase predetermined time intervals, in particular complete seconds, in which the detector is continuously occupied.

19. Method according to one of Claims 16 to 18, in which the inherent model saturation time requirement is calibrated with a method along the lines of a classic PID controller.

20. Method according to one of Claims 16-19, in which the tailback length estimation is smoothed by forming a convex combination of *L*_{*n*}⁰ and *L*_{*n*}^{"} in accordance with *L*_{*n*} = γ*L*_{*n*}⁰ + (1-γ)*L*_{*n*}^{"}, γ ∈ *[0,1].*

## Revendications

1. Procédé pour déterminer un index d'embouteillage δ à des stations service pour la prise en charge d'unités mobiles séparées, disposant de phases de passage et de blocage alternées, et avec un détecteur placé devant chaque station service, par la mesure de la durée de remplissage entre le début de blocage ou un moment lié au début du blocage et une occupation permanente du détecteur puis une comparaison avec une durée de remplissage de référence, dans lequel il est attribué à l'index d'embouteillage δ lors du dépassement de la durée de remplissage de référence une première valeur et lors du non dépassement de la durée de remplissage de référence une deuxième valeur.

2. Procédé selon la revendication 1, dans lequel la durée de remplissage de référence est séléctionnée en fonction de la géométrie de la zone d'admission de la station service.

3. Procédé selon l'une des revendications précédentes, dans lequel la durée de remplissage de référence est sélectionnée en fonction de la durée de passage.

4. Procédé pour déterminer la longueur de refoulement Lₙ dans la n-ième phase de prise en charge par
(a) détermination du *n*-ième index d'embouteillage δₙ selon la revendication 1,
(b) calcul d'un index d'embouteillage lissé δ̂ₙ en utilisant le (*n*-1)-ième de l'index d'embouteillage lissé δ̂ₙ₋₁
(c) déterminer la longueur de refoulement *L̂*_{*n*}(δ̂_{*n*}) = *m*δ̂_{*n*} comprenant une pente donnée approprié *m*.

5. Procédé selon la revendication 4, selon lequel la pente *m*_{*n*} dans la *n*-ième phase de prise en charge est déterminée par
(a) détermination de l'intensité de remplissage qₙ,
(b) calcul d'une limite inférieure *L*^{o}ₙ pour la longueur de l'embouteillage en fonction de *q*ₙ,
(c) détermination de la pente *m*ₙ en comparant L^{o}ₙ avec L̂ₙ₋₁(δ̂ₙ)avec une pente donnée appropriée m_{n-1.}

6. Procédé selon la revendication 5, dans lequel la pente *m*_{*n-1*} est déterminée par un emploi récurrent du procédé selon la revendication 5 avec des conditions initiales appropriées pour mₒ et δ̂ₒ.

7. Procédé selon l'une des revendications 4-6, dans lequel l'index d'embouteillage lissé δ̂ₙ est calculé en tant que combinaison convexe de δ̂ₙ et δ̂ₙ₋₁ selon δ̂ₙ = αδₙ + (1-α) δ̂ₙ₋₁, α ∈ [0,1].

8. Procédé selon l'une des revendications 5-7, dans lequel l'intensit de circulation *q*ₙ est mesurée à l'aide des détecteurs se trouvant devant les stations de chargement.

9. Procédé selon l'une des revendications 5-8, dans lequel la limite inférieure L^{o}ₙ de la longueur de l'embouteillage est indiquée en tant que fonction linéaire de *q*ₙ.

10. Procédé selon la revendication 9, dans lequel la pente de L^{o}ₙ (*q*ₙ)est donnée en fonction de la durée pendant laquelle le détecteur, durant une période de la phase de prise en charge, est occupé en permanence.

11. Procédé selon l'une des revendications 5-10, dans lequel la pente *m*_{*n*} par rapport à *m*_{*n-1*} est changée, si la deuxième valeur est attribuée à δₙ et *L*^{o}ₙ > L̂ₙ₋₁(δ̂ₙ) = mₙ₋₁δ̂ₙ ou bien si la première valeur est attribuée à δ_{*n*} et *L*$\frac{\text{o}}{\text{n}}$ < *L̂*_{*n*}₋₁(δ̂_{*n*}): = mₙ₋₁δ̂ₙ, et sinon *m*_{*n*} *= m*_{*n-1*} est appliqué.

12. Procédé selon l'une des revendications 5-11, dans lequel l'ajustement de la pente mₙ sur une valeur lissé L'ₙ = βLₙ⁰ (qₙ) + (1-*β*)*L̂*ₙ₋₁(*δ̂*_{*n*}) avec β > 0 est effectué.

13. Procédé pour déterminer la durée requise de saturation, tₙ^{B}, qui correspond à la durée requise moyenne d'une unité lors d'un- flux saturé pendant la phase de passage, par
(a) détermination de l'index d'embouteillage selon l'une des revendications 1-3,
(b) détermination de l'intensité de circulation *q*ₙ,
(c) détermination de la durée requise de saturation tₙ^{B} en employant une durée de passage tₙ^{g} et une condition de départ appropriée pour tₒ^{B} selon

14. Procédé selon la revendication 13, dans lequel la durée requise de saturation tₙ^{B} à chaque n-ième phase de prise en charge est changée au maximum d'une valeur donnée maximale par rapport à la durée requise de saturation de la (n-1)-ième phase de prise en charge.

15. Procédé selon la revendication 13 ou 14, dans lequel l'intensité de circulation *q*ₙ est mesurée par le détecteur placé devant la station de chargement.

16. Procédé pour la détermination de la longueur de refoulement Lₙ'' par
(a) détermination de la durée requise de saturation tₙ^{B} selon l'une des revendications 13-15,
(b) détermination de la durée requise de saturation propre au modèle τₙ^{B} selon τₙ^{B} = τₙ₋₁^{B} + c_{d}(tₙ^{B} - tₙ₋₁^{B}) en employant le (*n*-1)-ième modèle de la durée requise de saturation τₙ₋₁^{B} et un *c*_{*d*} approprié séléctionné,
(c) calcul d'une limite inférieure de la longueur de l'embouteillage *L*^{o}ₙ en fonction de *q*ₙ,
(d) calculation d'une estimation de longueur de refoulement avec un modèle de file d'attente en utilisant une durée requise de saturation propre au modèle,
(e) calibrage de la durée requise de saturation propre au modèle en comparant l'estimation de la longeur de refoulement avec la limite inférieure *L*^{o}ₙ,
(f) calcul de la longueur de refoulement propre au modèle avec un modèle de file d'attente en utilisant la durée requise de saturation propre au modèle calibré.

17. Procédé selon la revendication 16, dans lequel le calcul de la longueur de refoulement se fait avec une intensité de circulation modifiée, en tenant compte des perturbations lors de l'écoulement.

18. Procédé selon la revendication 17, dans lequel la compensation de perturbation est calculée, en comptant lors d'un intervale de temps, les intervalles de temps déterminés d'avance lors de la phase de prise en charge, surtout les secondes entières, quand le détecteur est occupé de manière permanente.

19. Procédé selon l'une des revendications 16-18, dans lequel le calibrage de la durée requise de saturation propre au modèle est fait selon un procédé se référant à un régulateur PID classique.

20. Procédé selon l'une des revendications 16-19, dans lequel l'estimation de la longueur de refoulement est lissée, en formant une combinaison convexe à partir de *L*^{o}ₙ et *L*^{"}ₙ selon *L*ₙ=*γL*^{*o*}ₙ+(1-γ)*L"*ₙ, γ ∈ [0,1].
